# EUROPÄISCHE PATENTSCHRIFT

(11) **EP 1 882 143 B1**
(45) Veröffentlichungstag und Bekanntmachung des Hinweises auf die Patenterteilung: **12.09.2018**
(21) Anmeldenummer: 06725396.3
(22) Anmeldetag: 29.03.2006
(51) Int. Cl.: F25D 23/10, F25D 23/02

(54) **EINBAU-HAUSHALTSGERÄT MIT EINER JUSTIERSCHIENE**
BUILT-IN HOUSEHOLD DEVICE WITH AN ADJUSTING RAIL
APPAREIL MÉNAGER INTÉGRÉ AVEC UN RAIL D'AJUSTAGE

(30) Priorität: 10.05.2005 DE 102005021563
(43) Veröffentlichungstag der Anmeldung: 30.01.2008
(73) Patentinhaber: BSH Hausgeräte GmbH, 81739 München (DE)
(72) Erfinder: LAIBLE, Karl-Friedrich, 89129 Langenau (DE); STEICHELE, Helmut, 89415 Lauingen (DE)
(86) Internationale Anmeldenummer: PCT/EP2006/061140
(87) Internationale Veröffentlichungsnummer: WO 2006/120067

(56) Entgegenhaltungen:
- EP-A- 0 647 821
- EP-A- 0 877 215
- EP-A- 1 145 667
- EP-A- 1 245 916
- EP-A- 1 477 753

## Beschreibung

Die vorliegende Erfindung betrifft ein Einbau-Haushaltsgerät mit einer Tür, an der wenigstens an einer ihrer horizontalen Abschnitte eine Justierschiene zum Befestigen einer Dekorplatte an der Tür angeordnet ist.

Eine solche Justierschiene dient dazu, die Befestigung einer Dekorplatte an der Tür eines Einbaugerätes, wie eines Einbaukältegerätes exakt fluchtend mit benachbarten, mit stilistisch entsprechenden Dekorplatten versehenen Möbelfronten zu erleichtern, in dem sie eine Verbindung zwischen der Tür und der Dekorplatte herstellt, die es erlaubt, die Dekorplatte in kleinen, präzise kontrollierbaren Schritten zu verschieben und auszurichten.

Bei dem Einbaugerät handelt es sich um ein in einer Nische eines Küchenmöbels angeordnetes, oder um ein an sich freistehendes Gerät, dem lediglich eine Dekorplatte vorgeblendet wird, um ein einheitliches Erscheinungsbild mit benachbarten Fronten von Möbeln oder anderen Haushaltsgeräte zu erzielen.

Aus ästhetischen und aus technischen Gründen werden die Dekorplatten im allgemeinen mit einer maximalen Breite von 60 cm hergestellt. Sie sind daher nicht geeignet, um Gerätegehäuse zu verkleiden, deren Breite diese maximale Breite überschreitet.

Aus der EP 1 145 667 A1 ist eine Justierschiene zum Befestigen eines äußeren Panels an einer Tür eines Einbaukältegerätes bekannt, wobei die Justierschiene eine dem Panel zugewandte Vertiefung aufweist. Diese Schrift offenbart ein Einbau-Haushaltsgerät gemäß dem Oberbegriff des Anspruchs 1.

Aus der EP 1 245 916 A1 ist ein Verfahren zum Justieren und Befestigen einer Türplatte an einer Tür eines Einbaukühlschrankes oder -gefrierschrankes bekannt, wobei ein gewinkeltes Halteelement längs verlaufende Sicken aufweist.

Aufgabe der Erfindung ist, eine Technik zu schaffen, die es ermöglicht, auch Türfronten zu verkleiden, deren Breite größer als besagte maximale Breite der Dekorplatten ist.

Die Aufgabe wird gelöst durch ein Einbauhaushaltsgerät gemäß Anspruch 1.

An einem mit einer solchen Justierschiene ausgestattetem Haushaltsgerät ist die Vertiefung vorgesehen, um darin einen Flachmaterialstreifen aufzunehmen, durch den zwei Dekorplatten zu einer zusammengesetzten Platte verbunden sind. Die Vertiefung der Grundplatte erlaubt es, die zwei durch den

Flachmaterialstreifen verbundenen Dekorplatten als eine Einheit zu handhaben und beide zusammen in gleicher Weise an der erfindungsgemäßen Justierschiene zu befestigen, wie dies mit einer einzelnen Dekorplatte an einer herkömmlichen Justierschiene ohne Vertiefung geschieht.

Auf diese Weise können Geräte verkleidet werden, deren Breite größer ist als die gegenwärtig übliche maximale Breite der Dekorplatten von 60 cm.

Die Vertiefung ist vorzugsweise auf halber Länge der Grundplatte angebracht, um zwei gleich breite Dekorplatten miteinander verbinden zu können.

Um dem Flachmaterialstreifen eine ausreichende Dicke und damit Festigkeit geben zu können, hat die Vertiefung vorzugsweise eine Tiefe von 0,5 bis 1,5 mm. Die Breite der Vertiefung sollte mehrere Zentimeter betragen, damit eine Verbindung zwischen dem Flachmaterialstreifen und den Dekorplatten, insbesondere durch Verschraubung, in ausreichender Entfernung von den Rändern der letzteren erfolgen kann, um die Gefahr eines Aufsplitterns der Ränder der Dekorplatten gering zu halten.

Vorzugsweise ist ein Grundkörper der Justierschiene einteilig aus Flachmaterial, insbesondere Blech, geformt und ist zur Versteifung mit einer sich in seiner Längsrichtung erstreckenden Verstärkungsrippe versehen. Damit eine dem Gehäuse zugewandte Scheitelfläche der Verstärkungsrippe als Anschlagfläche am Gehäuse genutzt werden kann, ist der Tiefenversatz zwischen der Scheitelfläche und die Verstärkungsrippe umgebenen Randbereichen des Grundkörpers vorzugsweise größer als der Tiefenversatz zwischen den Randbereichen und der besagten Vertiefung.

An einer der Vertiefung gegenüberliegenden Seite des Grundkörpers sind vorzugsweise abstehende Laschen gebildet, die auf dem Gehäuse des Haushaltsgeräts aufliegend montiert werden können und so die Dekorplatten an diesen abstützen. Da das von diesen Laschen zu tragende Gewicht beträchtlich sein kann, erstreckt sich die Verstärkungsrippe vorzugsweise bis in die Laschen hinein, um diese zu versteifen.

Anstelle der oben beschriebenen einteiligen Grundplatte kann auch eine mehrteilig aus einer Trägerplatte und zwei voneinander durch die Vertiefung getrennten Distanzplatten gebildete Grundplatte vorgesehen sein.

Die Justierschiene kann selbstverständlich auch verwendet werden, um ein Haushaltsgerätegehäuse mit einer einzelnen Dekorplatte zu verkleiden, wenn diese die erforderliche Breite hat. In diesem Fall kann die Vertiefung der Justierschiene durch ein Distanzstück ausgefüllt sein.

Weitere Vorteile der Erfindung ergeben sich aus der nachfolgenden Beschreibung von Ausführungsbeispielen unter Bezugnahme auf die beigefügten Figuren. Es zeigen:
Fig. 1 eine perspektivische Ansicht einer Justierschiene gemäß der vorliegenden Erfindung;
Fig. 2 die Justierschiene, montiert an einer Tür eines Kältegeräts;
Fig. 3 eine Vorderansicht einer mit Hilfe der Justierschiene zu montierenden zusammengesetzten Dekorplatte;
Fig. 4 eine Rückansicht der zusammengesetzten Dekorplatte; und
Fig. 5 eine Variante der erfindungsgemäßen Justierschiene.

Fig. 1 zeigt eine perspektivische Ansicht einer Justierschiene 1 gemäß der Erfindung. Die Justierschiene 1 ist einteilig aus Blech geformt und hat einen langgestreckten, im wesentlichen rechteckigen Grundkörper 2, an dessen oberer Kante ein Steg 3 mit zwei rechtwinklig nach hinten abgewinkelten Laschen 4 absteht. In den Grundkörper 2 ist eine versteifende flache Rippe 5 von unregelmäßigem Umriss eingeprägt, die sich im wesentlichen über die gesamte Länge des Grundkörpers 2 erstreckt. Die ebene Scheitelfläche der Rippe 5 ist im Bezug auf den sie umgebenden Randbereich 6 des Grundkörpers um ca. 1,5 bis 3mm versetzt. Der Randbereich 6 weist eine Mehrzahl von Bohrlöchern 7 auf, die vorgesehen sind, um Schrauben aufzunehmen, mit denen eine in der Fig. nicht dargestellte Dekorplatte an der dem Betrachter zugewandten Vorderseite des Grundkörpers 2 verschraubt wird. In der Umgebung einiger dieser Bohrlöcher 7 weist der Rand der Rippe 5 jeweils eine Einbuchtung 8 auf, so dass der Kopf einer durch das Bohrloch 7 verlaufenden Schraube an der Rückseite des Grundkörpers 2 untergebracht werden kann und durch die Rippe 5 daran gehindert wird, ein durch die Dekorplatte verkleidetes Gehäuse eines Haushaltsgerätes, wie etwa eine Tür eines Kältegerätes, zu berühren.

Schmale Fortsätze 9 der Rippe 5 erstrecken sich bis in die abgewinkelten Laschen 4 hinein und versteifen so den rechten Winkel, den diese in Bezug auf den Grundkörper 2 bilden. In die Laschen 4 sind jeweils zwei Löcher 11 auf verschiedenen Seiten des Fortsatzes 9 gestanzt.

Eine Vertiefung 10 erstreckt sich vertikal mittig über den Grundkörper 2. Diese Vertiefung 10 ist vorgesehen, um ein Verbindungsblech einer nachfolgend anhand der Fig. 3 und 4 erläuterten, aus zwei einzelnen Platten zusammengesetzten Dekorplatte aufzunehmen. Die Tiefe der Vertiefung 10 ist mit ca. 1 mm kleiner als die Höhe der Rippe 5, so dass sie sich auf der dem zu verkleidenden Hauhaltsgerät zugewandten Scheitelfläche der Rippe 5 nicht abzeichnet.

Fig. 2 zeigt eine perspektivische Teilansicht eines Gehäuses eines Kältegeräts, an dessen Tür 12 die Justierschiene 1 am oberen horizontalen Türabschnitt (15) montiert ist. An diesem Türabschnitt 15, von den Laschen 4 verdeckt, befinden sich jeweils zwei Sackgewinde, von denen jeweils eines eine konventionelle Schraube 13 und das andere eine Spezialschraube 14 aufnimmt. Der Kopf der Spezialschraube umfasst eine Platte, die in der Fig. unter der Lasche 4 verborgen ist und größer ist als das Loch 11, durch das mit seitlichem Spiel ein von der Platte axial abstehender Sechskantstift ragt. Durch Drehen des Stifts ist die Platte der Schraube 14 und mit ihr die auf der Platte ruhende Justierschiene 1 höhenverstellbar; aufgrund des Spiels des Stifts ist sie in Breiten- und Tiefenrichtung des Gehäuses verschiebbar. Durch Festdrehen der Schrauben 13 wird die Justierschiene fixiert.

Der Korpus 16 des Kältegeräts hat am oberen Rand seines Frontrahmens zwei Nischen 17, von denen eine ein Mehrgelenkscharnier 18 aufnimmt, welches die Tür 12 trägt. Im Bedarfsfall kann das Mehrgelenkscharnier 18 auch in der leeren Nische 17 montiert werden, um den Anschlag der Tür zu ändern.

Fig. 3 und 4 zeigen jeweils eine Vorderansicht und eine Rückansicht einer aus zwei einzelnen Dekorplatten 19 zusammengefügten, mit Hilfe der Justierschiene 1 an der Tür 12 zu montierenden zusammengesetzten Dekorplatte. Die einzelnen Dekorplatten 19 sind jeweils aus einer Füllung 20 und vier einen Rahmen um die Füllung 20 bildenden Profilleisten 21 zusammengesetzt. Die Profilleisten 21 sind stärker als die Füllung 20, so dass die zwei Dekorplatten 19, wie in Fig. 4 gezeigt, mit Hilfe eines Blechstreifens 22, der an einander benachbarten Profilleisten 21 der zwei Dekorplatten 19 verschraubt ist, fest zu einer zusammengesetzten Dekorplatte verbunden werden können.

In einem nächsten Schritt wird an den oberen Profilleisten 21 dieser zusammengesetzten Dekorplatte die Justierschiene 1 verschraubt, wobei der Blechstreifen 22 in der Vertiefung 10 zu liegen kommt, so dass die oberen Profilleisten 21 den Randbereich 6 des Grundkörpers 2 großflächig berühren. Dann werden die Laschen 4 auf die Oberkante 15 der Tür aufgesetzt und die zusammengesetzte Dekorplatte an der Tür 12 in an sich bekannter Weise befestigt.

Die Justierschiene 1 ist zwar insbesondere dann vorteilhaft, wenn aus zwei einzelnen Dekorplatten 19 eine zusammengesetzte Dekorplatte zusammengefügt werden muss, die breiter ist als die maximal verfügbare Breite der einzelnen Dekorplatten 19. Es kann aber auch aus ästhetischen Gründen wünschenswert sein, eine Gerätefront, die an sich mit einer einzelnen Dekorplatte darstellbar wäre, aus zwei nebeneinander montierten schmalen Dekorplatten zusammenzusetzen. Die Justierschiene 1 kann dann z.B. eine Länge von knapp unter 60cm haben, die es erlaubt, zwei miteinander verbundene, 30cm breite Dekorplatten zu montieren. Eine solche Justierschiene 1 könnte natürlich auch verwendet werden, um damit eine herkömmliche einzelne Frontplatte von 60cm Breite zu montieren. In diesem Fall wird zwar die Vertiefung 10 der Justierschiene 1 nicht benötigt, sie ist aber auch nicht hinderlich, sofern nicht Justierschiene und Frontplatte in Höhe der Vertiefung 10 aneinander verschraubt werden sollen. Wenn letzteres der Fall ist, kann, wie in Fig. 5 gezeigt, eine Füllplatte 23 mit einer der Tiefe der Vertiefung 10 entsprechenden Dicke in der Vertiefung 10 angebracht werden, die eine Verformung der Justierschiene 1 durch eine in Höhe der Vertiefung 10 angebrachte Schraube verhindert. Zweckmäßigerweise ist die Füllplatte 223 mit Löchern 24 versehen, die jeweils mit in der Vertiefung 10 gebildeten Verschraubungslöchern fluchten.

Eine alternative Ausgestaltung der Justierschiene ist in Fig. 6 in auseinandergezogener Darstellung gezeigt. Diese Justierschiene setzt sich zusammen aus einem Grundelement 25, das sich von der Justierschiene 1 der Fig. 1 durch das Fehlen der Vertiefung 10 und eine dementsprechend geringere Höhe der Rippe 5 unterscheidet, und zwei Ausgleichsplatten 26, 27, die aus einem Blech mit der gleichen Stärke wie der Blechstreifen 21 bestehen und mit den Bohrlöchern 7 des Grundelements 25 fluchtende Löcher 28 aufweisen, die Schrauben zur Befestigung der Frontplatten 18 aufnehmen.

## Patentansprüche

1. Einbau-Haushaltsgerät, insbesondere Einbau-Kühlgerät, mit einer Tür, an der wenigstens an einer ihrer horizontalen Abschnitte eine eine Grundplatte (2) aufweisende Justierschiene (1) zur Halterung einer Dekorplatte (19) angeordnet ist, die von der zwischen der Dekorplatte (19) und der Tür anordenbaren Grundplatte (2) getragen werden kann, die an ihrer der Dekorplatte (19) zugewandten Seite eine Vertiefung (10) aufweist, **dadurch gekennzeichnet, dass** die Vertiefung (10) sich in Breitenrichtung der Grundplatte (2) vertikal mittig über die Grundplatte (2) erstreckt.

2. Einbau-Haushaltsgerät nach Anspruch 1, **dadurch gekennzeichnet, dass** die Vertiefung (10) eine Tiefe von 0,5 bis 1,5 mm und eine Breite von mehreren Zentimetern hat.

3. Einbau-Haushaltsgerät nach einem der vorhergehenden Ansprüche, **dadurch gekennzeichnet, dass** in der einteilig aus Flachmaterial geformten Grundplatte (2) eine sich in dessen Längsrichtung erstreckende Verstärkungsrippe (5) geformt ist, und dass ein Tiefenversatz zwischen einer Scheitelfläche der Verstärkungsrippe (5) und den die Verstärkungsrippe umgebenden Randbereichen (6) der Grundplatte (2) größer ist als zwischen den Randbereichen (6) und der Vertiefung (10).

4. Einbau-Haushaltsgerät nach Anspruch 3, **dadurch gekennzeichnet, dass** sie ferner von einer der Vertiefung (10) gegenüberliegenden Seite der Grundplatte (2) abstehende Laschen (4) aufweist und dass die Verstärkungsrippe (5) sich bis in die Laschen hinein (9) erstreckt.

5. Einbau-Haushaltsgerät nach einem der Ansprüche 1 oder 2, **dadurch gekennzeichnet, dass** die Grundplatte (2) zusammengesetzt ist aus einer Trägerplatte (25) und zwei voneinander durch die Vertiefung (10) voneinander getrennten Distanzplatten (26, 27).

6. Einbau-Haushaltsgerät nach einem der vorhergehenden Ansprüche, **gekennzeichnet durch** zwei an der Justierschiene (1) befestigte und untereinander durch einen in der Vertiefung (10) aufgenommenen Flachmaterialstreifen (22) verbundene Dekorplatten (19).

7. Einbau-Haushaltsgerät nach Anspruch 6, **dadurch gekennzeichnet, dass** die Gesamtbreite der verbundenen Dekorplatten (19) größer als 60 cm ist.

8. Einbau-Haushaltsgerät nach einem der vorhergehenden Ansprüche, **dadurch gekennzeichnet, dass** die Vertiefung (10) der Justierschiene (1) durch ein Distanzstück (23) ausgefüllt ist.

## Claims

1. Built-in household appliance, particularly a built-in refrigeration unit, having a door, on which is arranged, on at least one of its horizontal sections, an adjusting rail (1) having a base panel (2) for securing a trim panel (19), which can be supported by the base panel (2) which can be arranged between the trim panel (19) and the door, said base panel (2) having a depression (10) on its side facing the trim panel (19), **characterised in that** the depression (10) extends in the width direction of the base panel (2), vertically centred over the base panel (2).

2. Built-in household appliance according to claim 1, **characterised in that** the depression (10) has a depth of 0.5 to 1.5 mm and a width of several centimetres.

3. Built-in household appliance according to one of the preceding claims, **characterised in that** in the base panel (2) formed in a single piece from a flat material a reinforcing rib (5) extending in the longitudinal direction of the base panel is formed, and that a depth offset between an apex surface of the reinforcing rib (5) and the edge areas (6) of the base panel (2) surrounding the reinforcing rib is greater than between the edge areas (6) and the depression (10).

4. Built-in household appliance according to claim 3, **characterised in that** it also has lugs (4) projecting from one side of the base panel (2) opposite the depression (10) and that the reinforcing rib (5) extends right into the lugs (9).

5. Built-in household appliance according to one of claims 1 or 2, **characterised in that** the base panel (2) is composed of a carrier panel (25) and two spacer plates (26, 27) separated from one another by the depression (10).

6. Built-in household appliance according to one of the preceding claims, **characterised by** two trim panels (19) secured to the adjusting rail (1) and joined to one another by a strip of flat material (22) included in the depression (10).

7. Built-in household appliance according to claim 6, **characterised in that** the overall width of the joined trim panels (19) is greater than 60 cm.

8. Built-in household appliance according to one of the preceding claims, **characterised in that** the depression (10) in the adjusting rail (1) is filled with a spacer piece (23).

## Revendications

1. Appareil ménager encastré, notamment réfrigérateur encastré comprenant une porte qui est pourvue, au moins au niveau d'une de ses parties horizontales, d'un rail d'ajustage (1) comportant une plaque de base (2) destinée à fixer une plaque décorative (19) qui peut être supportée par la plaque de base (2), laquelle plaque de base peut être disposée entre la plaque décorative (19) et la porte et est pourvue d'un évidement (10) sur son côté tourné vers la plaque décorative (19), **caractérisé en ce que** l'évidement (10) s'étend sur la plaque de base (2) verticalement et de manière centrée dans le sens de la largeur de la plaque de base.

2. Appareil ménager encastré selon la revendication 1, **caractérisé en ce que** l'évidement (10) a une profondeur comprise entre 0,5 mm et 1,5 mm et une largeur de plusieurs centimètres.

3. Appareil ménager encastré selon l'une des revendications précédentes, **caractérisé en ce qu'**une nervure de renforcement (5) est formée dans la plaque de base (2) formée d'une pièce dans un matériau plat, la nervure de renforcement s'étendant dans la direction longitudinale de la plaque de base, et **en ce qu'**un décalage de profondeur entre une surface de sommet de la nervure de renforcement (5) et les zones de bord (6) de la plaque de base (2) entourant la nervure de renforcement est plus grand qu'entre les zones de bord (6) et l'évidement (10).

4. Appareil ménager encastré selon la revendication 3, **caractérisé en ce qu'**il comprend en outre des pattes (4) saillantes d'un côté de la plaque de base (2) opposé à l'évidement (10) et **en ce que** la nervure de renforcement (5) s'étend jusque dans les pattes (9).

5. Appareil ménager encastré selon l'une des revendications 1 ou 2, **caractérisé en ce que** la plaque de base (2) est composée d'une plaque de support (25) et de deux plaques d'écartement (26, 27) séparées l'une de l'autre par l'évidement (10).

6. Appareil ménager encastré selon l'une des revendications précédentes, **caractérisé par** deux plaques décoratives (19) fixées sur le rail d'ajustage (1) et reliées entre elles par une bande de matériaux plat (22) reçue dans l'évidement (10).

7. Appareil ménager encastré selon la revendication 6, **caractérisé en ce que** la largeur totale des plaques décoratives (19) reliées est supérieure à 60 cm.

8. Appareil ménager encastré selon l'une des revendications précédentes, **caractérisé en ce que** l'évidement (10) du rail d'ajustage (1) est rempli par une pièce intercalaire (23).
